# EUROPÄISCHE PATENTSCHRIFT

(11) **EP 1 303 456 B1**
(45) Veröffentlichungstag und Bekanntmachung des Hinweises auf die Patenterteilung: **12.04.2006**
(21) Anmeldenummer: 01960335.6
(22) Anmeldetag: 20.06.2001
(51) Int. Cl.: B66F 3/12

(54) **WAGENHEBER**
CAR JACK
CRIC

(30) Priorität: 19.07.2000 DE 10035165
(43) Veröffentlichungstag der Anmeldung: 23.04.2003
(73) Patentinhaber: ThyssenKrupp Bilstein GmbH, 58256 Ennepetal (DE)
(72) Erfinder: ALTEN, Ferdinand, 54429 Mandern (DE)
(86) Internationale Anmeldenummer: PCT/EP2001/006934
(87) Internationale Veröffentlichungsnummer: WO 2002/006150

(56) Entgegenhaltungen:
- EP-A- 0 688 736
- EP-A- 0 749 936

## Beschreibung

Die Erfindung betrifft einen Wagenheber mit einem auf dem Untergrund stehenden Standkörper und einem an diesem Standkörper um eine horizontale Schwenkachse beweglich befestigten Tragarm nach dem Oberbegriff des Anspruchs 1.

Bei Wagenhebern mit einer über einen Aufsetzfuß auf den Boden aufsetzbaren Standsäule und einem mit seinem einen Ende an letzter angelenkten und für den Hubvorgang gegenüber der Standsäule hochschwenkbaren Tragarm ist vor allem darauf zu achten, dass die Standsäule des Wagenhebers in Bezug auf den Boden bzw. das anzuhebende Fahrzeug unter einem bestimmten Winkel angesetzt, d.h. auf den Boden aufgesetzt wird. Nur so kann vermieden werden, dass beim Anheben des Fahrzeuges die Last nicht richtig aufgenommen wird und der Wagenheber, gegebenenfalls aber auch das Fahrzeug, wegrutscht, weil die Wirkungslinie der Last nicht stets durch den Aufsetzfuß verläuft. Um das Aufsetzen des Wagenhebers auf den Boden mit der richtigen Neigung seiner Standsäule auch im Wagenhebergebrauch ungeübten Personen zu erleichtem, ist es deshalb aus der EP 0 688 736 A1 bekannt, einen durch die Bewegung des Tragarms an der Standsäule längsverschieblichen Steuerschieber dazu zu verwenden, den Aufsetzwinkel des Wagenhebers dadurch festzulegen, dass der an der Standsäule beweglich angeschlossene Fuß in seiner Bewegung gesteuert wird.

Dabei steht der Steuerschieber mit seinem Ende auf der Innenseite der Aufstandsfläche des Fußes auf. Je nach den kinematischen Gegebenheiten des Wagenhebers und der Lage des Ansetzpunktes am Fahrzeug ist die Steuerstange an diesem Ende nach vome oder nach hinten abgekröpft ausgebildet. Nachteilig, insbesondere dann, wenn die Steuerstange schräg auf den Fuß aufsteht, werden hier große Seitenkräfte induziert, was zur Folge hat, dass die Steuerstange äußerst biegestark ausgebildet werden muss und die untere Führung an der Standsäule auch entsprechend stark ausgebildet zu sein hat. Das bewirkt nachteilig, dass ein erhöhter Materialeinsatz erforderlich ist.

Der Erfindung liegt die Aufgabe zugrunde, den Wagenheber leichter auszubilden, um dadurch Gewichtsvorteile für das Fahrzeug zu erzielen.

Diese Aufgabe wird erfindungsgemäß durch die Merkmale des Anspruchs 1 gelöst. Vorteilhafte Aus- und Weiterbildungen sind in den Ansprüchen 2 und 3 beschrieben.

Dadurch, dass an der Innenseite der Aufstandsfläche vor dem Ende des Steuerschiebers ein Anschlag angeordnet ist, ist das Ende des Steuerschiebers eindeutig lagefixiert. Die auf den Steuerschieber einwirkenden Biegekräfte sind wesentlich reduziert, wenn nicht sogar ganz aufgehoben. Dadurch können der Steuerschieber, ebenso wie die untere Führung, bei gleicher Aufstandskraft der Führungsstange auf den Fuß dünner ausgebildet werden. Insbesondere bei der Ausbildung des Anschlages als in die Aufstandsfläche eingeformte Bodensicke kann dieses ohne zusätzliches Material und erhöhten Fertigungsaufwand erreicht werden.

Ein Ausführungsbeispiel der Erfindung ist in der Zeichnung dargestellt und wird im Folgenden näher beschrieben. Die einzige Figur zeigt einen Querschnitt durch einen erfindungsgemäßen Wagenheber.

Beim Wagenheber nach dem Ausführungsbeispiel handelt es sich um einen Einarmgelenk-Wagenheber mit einem schwenkbar angelenkten Fuß. Derartige Wagenheber weisen, wie in Fig. 1 dargestellt, einen Standkörper, bestehend aus einer Standsäule 1, an deren Aufstandsende schwenkbeweglich ein Fuß 2 angelenkt ist, auf. Der Fuß 2 steht mit seiner Aufstandsfläche 3 auf dem Untergrund 4. Im oberen Bereich ist ebenfalls schwenkbeweglich an der Standsäule 1 ein Tragarm 5 angelenkt. Am freien Ende 6 des Tragarms 5 wird ein der Gegenaufnahme des anzuhebenden Fahrzeugs angepasstes, nicht dargestelltes Tragelement angebracht. Dieses Tragelement kann ebenfalls kippbeweglich oder in anderer Form ausgebildet sein und umgreift beispielsweise die Schwellemaht des anzuhebenden Fahrzeuges. Standsäule 1 und Tragarm 5 sind über eine Bewegungsspindel 7 miteinander verbunden. Eine nicht dargestellte Bewegungsmutter am oberen Ende 8 der Standsäule 1 bewirkt, dass beim Drehen der Bewegungsspindel 7, die üblicherweise mit einer Handkurbel 9 ausgebildet ist, der Tragarm 5 gegenüber der Standsäule 1 verschwenkt wird, wodurch ein Heben oder Senken des freien Endes 6 des Tragarms 5 und damit des Fahrzeuges gegenüber dem Untergrund 4 bewirkt wird.

Beim im Ausführungsbeispiel beschriebenen Wagenheber wird die Schwenklage des schwenkbeweglich an der Standsäule 1 angelenkten Fußes 2 über einen Steuerschieber 10 gesteuert. Dieser Steuerschieber 10 ist im Detail in den Fig. 2 bis 4 dargestellt.

Sowohl Fuß 2 als auch Standsäule 1 und Tragarm 5 sind aus Blech hergestellt und weisen einen U-förmigen Querschnitt auf. Sie besitzen somit jeweils einen Mittelschenkel und zwei Seitenschenkel. Am dem freien Ende 6 gegenüberliegenden Ende des Tragarms 5 sind die Seitenschenkel 11 des Tragarms 5 über etwa 180° mit einer Verzahnung - hier einer Rundverzahnung - ausgebildet. Der Mittelschenkel 12 des Tragarms 5 reicht nicht bis zur Verzahnung. Von daher entstehen zwei Zahnsegmente 13. Im Eingriffsbereich der Verzahnung des Tragarms 5 ist der Mittelschenkel 14 der Standsäule 1 konvex nach außen ausgebeult. Durch diese Ausbeulung 15 wird eine Freigängigkeit der Zahnsegmente 13 gegenüber dem Mittelschenkel 14 der Standsäule 1 erzielt.

Der Steuerschieber 10 ist zweiteilig, bestehend aus einem Führungsteil 16 und einem Schubteil 17, ausgebildet. Im Ausführungsbeispiel ist das Führungsteil 16 aus Blech hergestellt und weist einen W-förmigen Querschnitt auf. Als Gegenverzahnung sind im Führungsteil 16 Lochungen 18 eingebracht, in die die Zähne der Zahnsegmente 13 eingreifen. Das Schubteil 17 wird im Ausführungsbeispiel durch eine Stange gebildet, die an ihrem unteren Ende 19 eine Kröpfung 20 aufweist Der Steuerschieber 10 drückt mit seinem unteren Ende 19 auf den hier die Aufstaridsfläche 3 bildenden Mittelschenkel des Fußes 2. Je nachdem, unter welchem Winkel und mit welcher Länge die Kröpfung 20 abgewinkelt ist, steht das Ende 19 des Steuerschiebers 10 an einem anderen Punkt auf der Aufstandsfläche 3 des Fußes 2 auf. Dadurch kann das Steuerungsverhalten des Fußes 2 an die Gegebenheiten des anzuhebenden Fahrzeuges angepasst werden.

An der Innenseite der Aufstandsfläche 3, vor dem Ende 19 des Steuerschiebers 10, ist ein Anschlag 21 angeordnet Im Ausführungsbeispiel wird dieser Anschlag 21 durch eine nach innen gewölbte Quersicke in der Aufstandsfläche 3 gebildet. Selbstverständlich muss dieser Anschlag an die kinematischen Gegebenheiten des Wagenhebers angepasst sein, d.h. je nach Ausbildung, speziell je nach Kröpfung des Endes 19 des Steuerschiebers 10, muss die Sicke eine andere Lage, bezogen auf den Anlenkpunkt 22 des Fußes 2 an die Standsäule 1 haben. Bei kleinen Serien von Wagenhebern kann es daher wirtschaftlich sinnvoll sein, den Fuß 2 mit einer ebenen Aufstandsfläche 3 auszubilden und dann als Anschlag 21 einen Niet oder einen Schweißbolzen einzusetzen. Das erhöht zwar geringfügig das Gewicht des Fußes 2, bringt aber bei kleinen Serien wirtschaftliche Vorteile.

### Bezugszeichenliste

- 1.: Standsäule
- 2.: Fuß
- 3.: Aufstandsfläche
- 4.: Untergrund
- 5.: Tragarm
- 6.: Ende
- 7.: Bewegungsspindel
- 8.: Ende
- 9.: Handkurbel
- 10.: Steuerschieber
- 11.: Seitenschenkel
- 12.: Mittelschenkel
- 13.: Zahnsegment
- 14.: Mittelschenkel
- 15.: Ausbeulung
- 16.: Führungsteil
- 17.: Schubteil
- 18.: Lochung
- 19.: Ende
- 20.: Kröpfung
- 21.: Anschlag
- 22.: Anlenkpunkt

## Patentansprüche

1. Wagenheber mit einem auf dem Untergrund (4) stehenden Standkörper, bestehend aus Standsäule (1), schwenkbeweglich daran angebundenem Fuß (2) und einen an der Standsäule (1) um eine festgelegte horizontale Schwenkachse beweglich befestigten Tragarm (5), der direkt oder indirekt von einer Bewegungsspindel (7) gegenüber dem Untergrund (4) angehoben oder abgesenkt wird, an seinem freien Ende (6) ein festes oder schwenkbewegliches Tragteil trägt und am anderen, in die Standsäule (1) eingreifenden Ende geeignete Steuermittel aufweist, die einen Steuerschieber (10) parallel zur Längserstreckung der Standsäule (1) derartig verschieben, dass der Steuerschieber (10) mit seinem Ende (19) zeitweise auf der Aufstandsfläche (3) des Fußes (2) aufsteht, **dadurch gekennzeichnet, dass** an der Innenseite der Aufstandsfläche (3) vor dem Ende (19) des Steuerschiebers (10) ein Anschlag (21) angeordnet ist.

2. Wagenheber nach Anspruch 1, **dadurch gekennzeichnet, dass** der Anschlag (21) als Niet oder Schweißbolzen ausgebildet ist.

3. Wagenheber nach Anspruch 1, **dadurch gekennzeichnet, dass** der Anschlag (21) als in die Aufstandsfläche (3) eingeformte Bodensicke ausgebildet ist.

## Claims

1. Vehicle jack having a stand body standing on the ground (4) and consisting of a stand column (1), a foot (2) attached to the stand column in a pivotally-movable manner, and a support arm (5) which is attached to the stand column (1) so as to be able to move about a fixed horizontal pivot axis, is lifted or lowered with respect to the ground (4) directly or indirectly by a movement spindle (7), supports a fixed or pivotally-movable support part on its free end (6) and comprises suitable control means on its other end engaging into the stand column (1), which control means displace a control slide (10) in parallel with the longitudinal extension of the stand column (1) in such a manner that the control slide (10) temporarily rises on the footprint (3) of the foot (2) with its end (19), **characterised in that** a stop (21) is disposed on the inner side of the footprint (3) in front of the end (19) of the control slide (10).

2. Vehicle jack as claimed in Claim 1, **characterised in that** the stop (21) is formed as a rivet or a welded stud.

3. Vehicle jack as claimed in claim 1, **characterised in that** the stop (21) is formed as a ground bead formed in the footprint (3).

## Revendications

1. Cric avec un corps stable reposant sur le sol (4), consistant en une colonne stable (1), un pied (2) relié en pivotement à celle-ci et un bras support (5) fixé de manière mobile à la colonne stable (1) autour d'un axe pivotant, fixé selon l'horizontale, qui est levé ou abaissé directement ou indirectement par une vis de rappel (7) par rapport au sol (4), qui porte à son extrémité libre (6), une partie du support fixe ou en pivotement et sur l'autre extrémité, s'engrenant la colonne stable (1), présente un moyen de commande, qui déplace un tiroir de distribution (10), parallèlement à la dimension longitudinale de la colonne stable (1), de sorte que le tiroir de distribution (10) se trouve temporairement avec son extrémité (19) sur la surface au sol (3) du pied (2), **caractérisé en ce que** sur la face interne de la surface au sol (3) avant l'extrémité (19) du tiroir de distribution (10), est disposé un arrêt (21).

2. Cric selon la revendication 1, **caractérisé en ce que** l'arrêt (21) est formé comme un rivet ou une cheville soudée.

3. Cric selon la revendication 1, **caractérisé en ce que** l'arrêt (21) est formé comme une moulure formée sur la surface au sol (3).
